# EUROPÄISCHE PATENTSCHRIFT

(11) **EP 0 572 580 B1**
(45) Veröffentlichungstag und Bekanntmachung des Hinweises auf die Patenterteilung: **12.02.1997**
(21) Anmeldenummer: 92922245.3
(22) Anmeldetag: 23.10.1992
(51) Int. Cl.: B65D 51/00, B65D 41/48

(54) **VERSCHLUSSKAPPE AUS KUNSTSTOFF INSBESONDERE FÜR GLASBEHÄLTNISSE**
CLOSURE CAP MADE OF PLASTIC, IN PARTICULAR A CLOSURE CAP FOR GLASS CONTAINERS
COIFFE DE FERMETURE EN MATIERE PLASTIQUE, NOTAMMENT POUR RECIPIENTS EN VERRE

(30) Priorität: 28.10.1991 DE 4135470
(43) Veröffentlichungstag der Anmeldung: 08.12.1993
(73) Patentinhaber: Shred Pax AG Schweiz, 6052 Hergiswil (CH)
(72) Erfinder: ROHE, Karlheinz, D-3490 Bad Driburg (DE)
(74) Vertreter: Schirmer, Siegfried, Dipl.-Ing.
(86) Internationale Anmeldenummer: DE9200887
(87) Internationale Veröffentlichungsnummer: WO9309036

(56) Entgegenhaltungen:
- CH-A- 373 975
- DE-U- 8 405 233
- DE-U- 8 805 665
- US-A- 3 278 063

## Beschreibung

Die Erfindung betrifft eine Verschlußkappe aus Kunststoff, insbesondere für Glasbehälter, mit an einem die Behälteröffnung übergreifenden Mantelteil über Materialschwachstellen angeschlossenen, in eine senkrechte Lage verschwenkbaren Greifersegmenten mit sich in Schließstellung an den Zueinanderweisenden Seitenflächen gegenseitig ergänzender Profilierung.

Aus der CH-A-373 975 ist ein Kronenverschluß bekannt, bei dem von einem Boden über eine Ringnut ausgehende Segmente über in deren Seitenflächen vorhandene Federn und Nuten in geschlossenem Zustand des Kronenkorkens miteinander verbunden sind. Das Öffnen dieses Verschlusses erfolgt entweder mit Hilfe eines Kronenverschlußöffners über eine am Rande des Verschlußteils vorgesehene Sollbruchstelle oder über einen Abreißlappen und einen in den Verschluß integrierten Abreißring. Das Andrücken der Segmente an den Flaschenhals erfolgt aus einer etwa unter 30° geneigten Lage. Das Entformen derart unter einem Winkel von 30° hergestellter Verschlußkappen erfordert jedoch bei deren Herstellung aufgrund der Hinterschneidungen und Nuten der Segmente einen erheblichen Aufwand.

Eine Verschlußkappe aus Kunststoff, insbesondere für Injektions- und Infusionsfläschchen, ist in der DE-U 88 05 665 beschrieben. Diese Verschlußkappe besitzt in der Ausgangslage horizontale, gewölbte, rechteckige Greifersegmente. Mit der vorgesehenen Ausbildung und Anordnung der Greifersegmente ist eine homogene Ausbildung des Greiferschließteils nicht möglich, da die Seitenflächen der Greifersegmente nicht überlappen, sondern nur stumpf aneinanderstoßen. Wenn Materialquetschungen im Bereich der Anschlußstelle an das Mantelteil vermieden werden sollen, ist ein bestimmter Abstand zwischen den Segmenten erforderlich. Die Arretierung der gegen den Flaschenhals geschwenkten Segmente kann demzufolge auch nicht durch gegenseitiges Verschweißen erfolgen, sondern muß über ein separates Sicherungselement (Sicherungsring) erfolgen. Eine kraftschlüssige Verbindung wird hier ebensowenig wie bei der Lösung gemäß der schweizerischen Patentschrift vorgenommen.

Der Erfindung liegt die Aufgabe zugrunde, eine Verschlußkappe aus Kunststoff, insbesondere für Glasbehältnisse, mit an einem Mantelteil über Materialschwachstellen angeschlossenen, in eine senkrechte Lage schwenkbaren Greifersegmenten mit sich in Schließstellung an den zuneinanderweisenden Seitenflächen gegenseitig ergänzender Profilierung zu schaffen, die, ausgehend von einer rationell gefertigten Verschlußkappe mit in der Ausgangslage waagerechten Greifersegmenten, deren innige, eine geschlossene Außenfläche bildende Verbindung in der senkrechten Schließstellung ermöglicht.

Diese Aufgabe wird erfindungsgemäß dadurch gelöst, daß bei einer Verschlußkappe der aufgezeigten Gattung die Seitenflächen der Greifersegmente abgeschrägt sind und sich dadurch in Schließstellung gegenseitig überlappen, während die Materialschwachstelle zwischen dem Mantelteil und dem Greifersegment zum jeweiligen Randbereich des Greifersegments hin entweder durch eine Materialanhäufung geschlossen ist oder durch eine Einkerbung freigehalten ist. Nach einer bevorzugten Ausgestaltung der Erfindung sind die Greifersegmente in Schließstellung im Bereich ihrer überlappenden Seitenflächen und sich gegenseitig ergänzenden Profilierungen durch Ultraschall miteinander verschweißt. In einer weiteren Ausgestaltung der Erfindung weisen die Greifersegmente nach innen gerichtete, den Flaschenhals untergreifende Greifkanten auf und bilden in Schließstellung ein unverlierbares Schließteil, wobei die Profilierung der Greifersegmente aus sich wechselseitig ergänzenden, formschlüssig ineinandergreifenden Haken und Aufnahmen bestehen kann. Es ist zweckmäßig, wenn die Greifersegmente in Ausgangsstellung horizontal verlaufend an dem Mantelteil angeformt sind. Besonders vorteilhaft ist es, die Materialschwachstelle zwischen dem Mantelteil und den Greifersegmenten am Außen- und Innenumfang mit einer angeformten Fase zu versehen. Bei einer besonderen Ausführung der Erfindung sind die Greifersegmente in der Draufsicht rechteckig und im Querschnitt bogenförmig ausgebildet, wobei an den Greifersegmenten eine Lasche angeformt ist.

Nach einer weiteren Ausbildung der Erfindung ist im Mantelteil ein eine Dichtung oder eine Öffnung freilegendes Deckelteil vorgesehen, das innen eine ringförmige, nach außenstehende Klemmlippe besitzt, die auf ihrem Umfang mit gewölbten, nach außenstehenden, zum Lippenanfang des Deckelinnenteils auslaufenden Ausbuchtungen versehen ist. Am Deckelteil kann außen ein Ring angeformt sein, der am Innenumfang zylindrisch ausgeführt ist und am Außenumfang bogenförmig und/oder fasenförmig nach innen zum zylindrischen Innenumfang ausläuft.

Ein Ausführungsbeispiel der Erfindung ist in der Zeichnung dargestellt und wird nachfolgend näher beschrieben. Es zeigen:
- Fig. 1: die Perspektive einer Verschlußkappe in der Vorderansicht mit angeformtem Schließteil und Überlappungsaufnahmen in der Herstellungsausführung;
- Fig. 2: die Perspektive einer Verschlußkappe in einer Ansicht von unten nach Figur 1;
- Fig. 3: die Perspektive einer Verschlußkappe in der Vorderansicht mit angeordneten Arretierungshaken und Aufnahmen kurz vor dem Verschließen;
- Fig. 4: einen senkrechten Schnitt durch eine Verschlußkappe auf dem Flaschenhals mit Verschlußgummi und angespritztem Verschlußdeckel mit Griffteil und
- Fig. 5: die Perspektive eines senkrechten Schnitts einer Verschlußkappe im geschlossenen, fugendichten Zustand mit Arretierungshaken und Aufnahmen.

Die Verschlußkappe aus Kunststoff weist an ihrem einen Flaschenhals 3 (Fig. 4) umgebenden Mantelteil 2 (Fig. 1 - 5) ein unter einem hinterschnittenen Rand 4 (Fig. 4) des Flaschenhalses 3 greifendes Schließteil 9 (Fig. 4 und 5) auf und besitzt ein aufziehbares, eine Dichtung 5 (Fig. 4) freilegendes Deckelteil 6 (Fig. 4 und 5).

Das Schließteil 9 (Fig. 4 und 5) ist dabei von so vielen in dem Mantelteil 2 (Fig. 1 - 5) angeordneten Greifern 8 und Greifkanten 8b gebildet, daß die in der Schließstellung hinter den Flaschenhalsrand 4 (Fig. 4) verhakenden Greifkanten und Greifer flächenmäßig und fugendicht verbunden sind (Fig. 5).

Gemäß der Ausführung nach Fig. 1 - 5 sind die Greifer 8 und Greifkanten 8b an über angeformte Materialschwachstellen 7 (Fig. 1 - 5) mit dem Mantel 2 einstückig so verbunden, daß beim Schließen aus der horizontalen in die vertikale Stellung eine geschlossene Materialschwachstelle, insbesondere an den Punkten 7b (Fig. 1 und 3) gewährleistet ist, ohne daß es zu Materialquetschungen kommt. Ebenso kann durch Einkerbung an den Punkten 7a (Fig. 2) eine Materialquetschung vermieden werden.

Die in diesen angeformten Materialschwachstellen 7 gegen den Flaschenhals 3 (Fig. 4) schwenkbaren Greifer 8 sind so ausgebildet, daß sie bei Beendigung des Schließvorgangs flächenmäßig und fugendicht zu einer kraft- und formschlüssigen, geschlossen um den Flaschenhals 3 (Fig. 4) umlaufenden Fläche 9 (Fig. 5) verbunden sind. Die Greifer können in verschiedenen geometrischen Formen ausgebildet sein.

Das Deckelteil 6 (Fig. 4 und 5) ist mit einem Griffteil 10 zum Herausziehen des Deckelteils aus der Verschlußkappe ausgestattet. Das Griffteil ist am Innenumfang 11 (Fig. 4) zylindrisch ausgeführt und läuft im Außenumfang 11a bogen- und fasenförmig oder in deren Kombination nach innen zum Innenumfang aus.

Das Deckelteil 6 ist an der Verschlußkappe 1 so angeformt, daß es im Deckelinnenteil 15 (Fig. 4) eine nach unten oder zur Seite stehende, in verschiedenen geometrischen Formen ausgebildete, dünnwandige Klemmlippe 14 (Fig. 4) besitzt, die sich beim Verschließungsvorgang der Kappe auf dem Flaschenhals nach unten oder oben umbiegt und somit klemmend und dichtend am Kappenunterboden oder im Flascheninnenteil anliegt.

Fig. 1 und 2 zeigen die hergestellte Ausgangsform der Verschlußkappe, bei der die gewölbten Greifer 8 in einer waagerechten Ebene liegen und nach außen vom Mantelteil 2 abstehen. Dabei kann man an den Punkten 7a (Fig. 2) die notwendigen Einkerbungen oder an den Punkten 7b die Materialanhäufungen (Fig. 1 und 3) sehen, so daß es beim Verschließungsvorgang zu keiner Materialquetschung kommt.

Zum Verschließen des Flaschenhalses 3 wird die Verschlußkappe auf denselben aufgesetzt und dann werden die Greifer 8 über ihre entsprechenden vorgeformten Materialschwachstellen 7 (Fig. 4) nach unten gegen den Flaschenhals 3 gedrückt. Diese Vorformung ist notwendig, damit es beim Schwenken aus der horizontalen in die vertikale Stellung zu keinem Weißbruch kommt. Ebenso kommt es in der Schließstellung zu einer geschlossenen und fugendichten, um den Flaschenhals umlaufenden Fläche 9 (Fig. 5).

Die Verschlußkappe nach Fig. 3 - 5 entspricht im Grundaufbau und Prinzip der Verschlußkappe nach Fig. 1 und 2. Deshalb sind für gleiche Teile auch diesselben Bezugszahlen verwendet worden. Aus ihnen sind deutlich die angeformte Materialschwachstelle 7 und die an den Punkten 7b (Fig. 1 und 3) ausgeführten Materialanhäufungen zu ersehen. In Fig. 1 und 2 ist der wechselseitige Absatz 8a der Laschen sichtbar, der notwendig ist, damit sich im Verschlußzustand die jeweils nebeneinanderliegenden Greifer 8 überlappen und somit notwendigerweise mit Ultraschall verschweißt werden können, so daß es zu einer flächenmäßig und fugendicht geschlossenen, um den Flaschenhals 3 umlaufenden Fläche 9 (Fig. 4 und 5) kommt.

Ebenso können die Greifer 8 so ausgebildet werden, daß es zu nebeneinanderliegenden Greifern 8 mit wechselseitigen Arretierungshaken 12 und Arretierungsaufnahmen 13 (Fig. 3 und 5) in verschiedenen geometrischen Formen sowie deren Kombination mit dem wechselseitigen Überlappen der Laschen kommt, um eine um den Flaschenhals 3 umlaufende Fläche 9 (Fig. 4 und 5) auszubilden.

## Patentansprüche

1. Verschlußkappe aus Kunststoff, insbesondere für Glasbehälter, mit an einem die Behälteröffnung übergreifenden Mantelteil (2) über Materialschwachstellen (7) angeschlossenen, in eine senkrechte Lage verschwenkbaren Greifersegmenten (8) mit sich in Schließstellung an den zueinanderweisenden Seitenflächen gegenseitig ergänzender Profilierung, dadurch gekennzeichnet, daß die Seitenflächen der Greifersegmente (8) abgeschrägt sind und sich dadurch in Schließstellung gegenseitig überlappen, während die Materiaischwachstelle (7) zwischen dem Mantelteil (2) und dem Greifersegment (8) zum jeweiligen Randbereich des Greifersegments (8) hin entweder durch eine Materialanhäufung (7 b) geschlossen ist oder durch eine Einkerbung (7 a) freigehalten ist.

2. Verschlußkappe nach Anspruch 1, dadurch gekennzeichnet, daß die Greifersegmente in Schließstellung im Bereich ihrer überlappenden Seitenflächen und sich gegenseitig ergänzenden Profilierungen durch Ultraschall miteinander verschweißt sind.

3. Verschlußkappe nach Anspruch 1 und 2, dadurch gekennzeichnet, daß die Greifersegmente (8) nach innen gerichtete, den Flaschenhals untergreifende Greifkanten (8 b) aufweisen und in Schließstellung ein unverlierbares Schließteil bilden.

4. Verschlußkappe nach einem der Ansprüche 1 bis 3, dadurch gekennzeichnet, daß die Profilierung der Greifersegmente (8) aus sich wechselseitig ergänzenden, formschlüssig ineinandergreifenden Haken (12) und Aufnahmen (13) besteht.

5. Verschlußkappe nach einem der Ansprüche 1 bis 4, dadurch gekennzeichnet, daß die Greifersegmente (8) in Ausgangsstellung horizontal verlaufend an dem Mantelteil (2) angeformt sind.

6. Verschlußkappe nach einem der Ansprüche 1 bis 5, dadurch gekennzeichnet, daß die Materialschwachstelle (7) zwischen dem Mantelteil (2) und den Greifersegmenten (8) am Außen- und Innenumfang mit einer angeformten Fase versehen ist.

7. Verschlußkappe nach einem der Ansprüche 1 bis 6, dadurch gekennzeichnet, daß die Greifersegmente (8) in der Draufsicht rechteckig und im Querschnitt bogenförmig ausgebildet sind.

8. Verschlußkappe nach einem der Ansprüche 1 bis 7, dadurch gekennzeichnet, daß an den Greifersegmenten (8) eine Lasche (8 a) angeformt ist.

9. Verschlußkappe nach einem der Ansprüche 1 bis 8, dadurch gekennzeichnet, daß im Mantelteil (2) ein eine Dichtung (5) oder eine Öffnung freilegendes Deckelteil (6) vorgesehen ist.

10. Verschlußkappe nach Anspruch 9, dadurch gekennzeichnet, daß das Deckelteil (6) innen eine ringförmige, nach außen stehende Klemmlippe (14) besitzt, die auf ihrem Umfang mit gewölbten, nach außen stehenden, zum Lippenanfang dem Deckelinnenteils auslaufenden Ausbuchtungen versehen ist.

11. Verschlußkappe nach Anspruch 9 und 10, dadurch gekennzeichnet, daß am Deckelteil (6) außen ein Ring angeformt ist, der am Innenumfang zylindrisch ausgeführt ist und am Außenumfang bogenförmig und/oder fasenförmig nach innen zum zylindrischen Innenumfang ausläuft.

## Claims

1. Closure cap of synthetic material, in particular for glass containers, with gripper segments (8), which are connected by way of weak material places (7) at a casing part (2) engaging over the container opening and are pivotable into a perpendicular position, with a profiling which in the closed setting is mutually augmenting at the mutually facing side surfaces, characterised thereby, that the side surfaces of the gripper segments (8) are bevelled and thereby overlap mutually in the closed setting, whilst the weak material place (7) between the casing part (2) and the gripper segment (8) is either closed towards the respective rim region of the gripper segment (8) by a material accumulation (7b) or kept free by a notch (7a).

2. Closure cap according to claim 1, characterised thereby, that the gripper segments (8) are in the closed setting ultrasonically welded together in the region of their overlapping side surfaces and mutually augmenting profilings.

3. Closure cap according to claim 1 and 2, characterised thereby, that the gripper segments (8) display inwardly directed grip edges (8b) engaging below the bottle neck and in the closed setting form a captive closing part.

4. Closure cap acccording to one of the claims 1 to 3, characterised thereby, that the profiling of the gripper segments (8) consists of mutually augmenting and shape-lockingly interengaging hooks (12) and receptacles (13).

5. Closure cap according to one of the claims 1 to 4, characterised thereby, that the gripper segments (8) extending horizontally in the initial setting are shaped onto the casing part (2).

6. Closure cap according to one of the claims 1 to 5, characterised thereby, that the weak material place (7) between the casing part (2) and the gripper segments (8) is provided with a chamfer shaped on at the inner and outer circumference.

7. Closure cap according to one of the claims 1 to 6, characterised thereby, that the gripper segments (8) are formed to be rectangular in the plan view and arcuate in cross-section.

8. Closure cap according to one of the claims 1 to 7, characterised thereby, that a strap (8a) is shaped on at the gripper segments (8).

9. Closure cap according to one of the claims 1 to 8, characterised thereby, that a seal (5) or a lid part (6) exposing an opening is provided in the casing part (2).

10. Closure cap according to claim 9, characterised thereby, that the lid part (6) comprises an outwardly projecting annular clamping lip (14), which is provided on its circumference with outwardly projecting arcuate convexities running out towards the beginning of the lip of the inner lid part.

11. Closure cap according to claim 9 and 10, characterised thereby, that a ring, which is made to be cylindrical at the inner circumference and runs out at the outer circumference in arcuate and/or chamfered shape inwardly towards the inner cylindrical circumference, is shaped on externally at the lid part (6).

## Revendications

1. Capsule de fermeture en matière plastique, destinée en particulier aux récipients en verre, comportant, raccordés par des zones d'affaiblissement de la matière (7) à une jupe (2) en prise autour de l'orifice du récipient, des segments à griffe (8) pouvant basculer pour venir en position verticale et présentant un profil faisant qu'ils se complètent réciproquement le long de leurs faces latérales opposées en position de fermeture,
caractérisée en ce que
les faces latérales des segments à griffe (8) sont inclinées et de ce fait se recouvrent réciproquement en position de fermeture, tandis que la zone d'affaiblissement de la matière (7) entre la jupe (2) et chaque segment à griffe (8) est, en direction du bord du segment, soit fermée par une accumulation de matière (7b), soit dégagé pour la présence d'une encoche (7a).

2. Capsule de fermeture selon la revendication 1,
caractérisée en ce que
les segments à griffe sont, en position de fermeture, soudés entre eux aux ultrasons, au niveau de leurs faces latérales se recouvrant et de leurs parties profilées se complétant réciproquement.

3. Capsule de fermeture selon la revendication 1 ou 2,
caractérisée en ce que
les segments à griffe (8) présentent des bords d'accrochage (8b) dirigés vers l'intérieur et venant en prise sous le col de bouteille, ces segments formant en position de fermeture une pièce imperdable.

4. Capsule de fermeture selon une des revendications 1 à 3,
caractérisée en ce que
le profil des segments à griffe (8) comporte des crochets (12) et de réceptacles (13) complémentaires, venant se verrouiller les uns dans les autres par combinaison de formes.

5. Capsule de fermeture selon une des revendications 1 à 4,
caractérisée en ce que
les segments à griffe (8) sont, d'origine, moulés en position horizontale autour de la jupe (2) de la capsule.

6. Capsule de fermeture selon une des revendications 1 à 5,
caractérisée en ce que
la zone d'affaiblissement de la matière (7) située entre la jupe (2) et les segments à griffe (8) présente, le long de ses périphéries interne et externe, un chanfrein moulé.

7. Capsule de fermeture selon une des revendications 1 à 6,
caractérisée en ce que
les segments à griffe (8) ont, en plan, une forme rectangulaire et, en section, une forme en arc.

8. Capsule de fermeture selon une des revendications 1 à 7,
caractérisée en ce que
une patte (8a) est moulée sur les segments à griffe (8).

9. Capsule de fermeture selon une des revendications 1 à 8,
caractérisée en ce que
la jupe (2) est équipée d'un couvercle (6) libérant un joint d'étanchéité (5) ou une ouverture.

10. Capsule de fermeture selon la revendication 9,
caractérisée en ce que
le couvercle (6) possède à l'intérieur une lèvre de serrage (14) dressée vers l'extérieur et munie à sa périphérie de renflements bombés, dirigés vers l'extérieur et aboutissant au début de la lèvre de la partie intérieure du couvercle.

11. Capsule de fermeture selon les revendications 9 et 10,
caractérisée en ce que
sur le couvercle (6) est moulée, à l'extérieur, une bague dont la périphérie interne est cylindrique tandis que la périphérie externe s'étend sous la forme d'un arrondi ou d'un chanfrein jusqu'à la périphérie interne cylindrique.
